# EUROPÄISCHE PATENTSCHRIFT

(11) **EP 0 870 982 B1**
(45) Veröffentlichungstag und Bekanntmachung des Hinweises auf die Patenterteilung: **18.02.2004**
(21) Anmeldenummer: 98101260.2
(22) Anmeldetag: 26.01.1998
(51) Int. Cl.: F21V 21/04

(54) **Einbauleuchte**
Recessed lighting fixture
Lampe à encastrer

(30) Priorität: 11.04.1997 DE 19715068
(43) Veröffentlichungstag der Anmeldung: 14.10.1998
(73) Patentinhaber: ERCO Leuchten GmbH, D-58507 Lüdenscheid (DE)
(72) Erfinder: Eversberg, Gerhard, 58511 Lüdenscheid (DE)
(74) Vertreter: Patentanwälte Ostriga & Sonnet

(56) Entgegenhaltungen:
- DE-A- 2 915 545
- DE-A- 3 329 794
- FR-A- 2 415 261
- US-A- 2 966 325
- US-A- 3 018 083

## Beschreibung

Die Erfindung betrifft eine Einbauleuchte, die zur Aufnahme in Hohlräume, insbesondere in Hohlräume von Gebäudedecken, bestimmt ist. Eine solche Einbauleuchte ist Gegenstand des Oberbegriffs des Anspruchs 1 und im übrigen in der DE-A1-28 02 318 beschrieben.

Die Einbauhalterung der in der DE-A1-28 02 318 beschriebenen Deckeneinbauleuchte weist zur Abstützung an der Innenfläche (Hinterschnittfläche) des Hohlraums einer Gebäudedecke jeweils einen Drehriegel auf, der von einem Arm abgewinkelt ist, welcher in einer gewindelosen Buchsenführung gehalten ist. Die gewindelose Buchsenführung stellt den Drehlagerbereich des Drehriegels dar und ist auf dem Außengewinde eines drehgelagerten, jedoch in Axialrichtung festgelegten, Gewindeschaftes axial verstellbar angeordnet.

Die bekannte gewindelose Buchsenführung bildet zugleich eine sich geneigt zur Längsachse des Gewindeschaftes erstreckende einseitig eingespannte Blattfeder, welche mit ihrer freien kurzen Randkante in das Außengewinde des Gewindeschaftes eingreift und so ein mit dem Gewindeschaft zusammenwirkendes Mutterelement bildet.

Durch Drehung des Gewindeschaftes mittels eines Schraubwerkzeugs kann demnach entsprechend der DE-A1-28 02 318 die den Drehriegel tragende gewindelose Buchsenanordnung in beiden axialen Verstellrichtungen verschoben werden, zumal die von der gewindelosen Buchsenanordnung gebildete Blattfeder sich ständig im Eingriff mit dem Außengewinde des Gewindeschaftes befindet.

Das von der Blattfeder gebildete Federbauteil gemäß der DE-A1-28 02 318 stellt zugleich eine Klinke bzw. eine Ratsche eines den Drehriegel entgegen seiner axialen Zustell-Verschieberichtung sperrenden linearen Formrichtgesperres dar.

Die Einbauhalterung der Einbauleuchte gemäß der DE-A1-28 02 318 funktioniert wie folgt:

Vor dem Einbau der Deckeneinbauleuchte ist jeder Drehriegel der Einbauhalterung von seiner Zustellposition distanziert und in den Umriss der Einbauleuchte hinein in deren Entriegelungsstellung zurückgeschwenkt.

Sobald die Einbauleuchte durch die deckenseitige Einbauöffnung in den Deckenhohlraum hinein eingesetzt ist, wird der Drehriegel in seine Verriegelungsstellung nach außen geschwenkt und in einfacher Weise gegen die Hinterschnittfläche (Deckeninnenfläche) gezogen. Hierbei gestattet das Formrichtgesperre nur in der axialen Zustellrichtung, d.h. nur in einer Axialrichtung, eine Axialverschiebung der den Drehriegel tragenden Buchsenführung relativ zum Gewindeschaft.

Falls gewünscht, kann nach der vorbeschriebenen Zustellbewegung ein weiteres Anziehen des Drehriegels gegen die deckenseitige Hinterschnittfläche durch Drehung des Gewindeschaftes mittels eines Werkzeuges erfolgen. Wenn der Drehriegel gelöst werden soll, geschieht dies durch Drehung des Gewindeschaftes in umgekehrter Drehrichtung (Löserichtung).

Ausgehend von der Einbauleuchte gemäß der DE-A1-28 02 318, liegt der Erfindung die Aufgabe zugrunde, die bekannte Einbauleuchte so weiter zu entwickeln, dass die Überführung des jeweiligen Drehriegels in seine die Einbauleuchte sichernde Verriegelungsposition, also dessen Zustellung, nicht nur rasch, sondern zugleich besonders handhabungssicher geschehen kann.

Gemeinsam mit den Merkmalen des Oberbegriffs des Anspruchs 1 wird diese Aufgabe entsprechend der Erfindung mit den Merkmalen des kennzeichnenden Teils des Anspruchs 1 dadurch gelöst, dass der Drehriegel über einen von seiner axialen Zustellposition entfernten Axialbereich in seine Verriegelungsstellung schwenkbar und über einen der axialen Zustellposition benachbarten Axialbereich von mindestens einer sich parallel zum Gewindeschaft erstreckenden axialen Führungsfläche in seiner Verriegeiungsstetlung gehalten ist.

Entsprechend der vorbeschriebenen bevorzugten erfindungsgemäßen Ausführungsform ist der Drehriegel über einen von seiner axialen Zustellposition entfernten Axialbereich in seine Verriegelungsstellung schwenkbar und aus dieser Verriegelungsstellung in seine Entriegelungsstellung zurückschwenkbar.

Sobald der Drehriegel durch eine einfache Zugbewegung in seinen axialen Zustellbereich hineingelangt, wird mittels der sich parallel zum Gewindeschaft erstreckenden axialen Führungsfläche eine Zwangsführung bewirkt, welche den Drehriegel in seiner ausgeschwenkten Verriegelungsstellung hält, was der Sicherheit der gesamten Anordnung zugute kommt.

Die axiale Länge der der axialen Zustellposition benachbarten axialen Führungsfläche ist so bemessen, daß sie die Dickenunterschiede zumindest von gängigen Deckenpaneelen berücksichtigt.

Eine weitere sehr vorteilhafte erfindungsgemäße Ausführungsform besteht darin, daß der Drehriegel entgegen Federrückstellkraft in seine Entriegelungsstellung schwenkbar ist. Dies bedeutet umgekehrt, daß der Drehriegel während des Einsetzens der Einbauleuchte in den Einbauhohlraum hinein von Hand in seiner Entriegelungsstellung gehalten wird und in seine Verriegelungsstellung ausschwenkt, sobald der Drehriegel losgelassen wird.

Weitere Erfindungsmerkmale sind zusätzlichen Unteransprüchen zu entnehmen.

In den Zeichnungen ist ein bevorzugtes Ausführungsbeispiel entsprechend der Erfindung dargestellt, es zeigt
Fig. 1 einen teilweisen Längsschnitt durch eine Deckeneinbauleuchte mit auf einem Deckenpaneel abgestützten Drehriegeln,
Fig. 2 unter Weglassung eines Leuchtenkörpers eine Ansicht etwa entsprechend dem in Fig. mit II bezeichneten Ansichtspfeil, jedoch mit Drehriegeln, die von ihrer axialen Zustellposition distanziert sind,
Fig. 3 unter Weglassung des Leuchtenkörpers eine Draufsicht entsprechend dem in Fig. 1 mit III bezeichneten Ansichtspfeil und
Fig. 4 ein etwas vergrößertes Detail etwa entsprechend der in Fig. 1 mit IV-IV bezeichneten Schnittlinie.

Eine nur teilweise dargestellte Deckeneinbauleuchte 10 weist eine Einbauhalterung 11 auf, welche einen zwei rotationsymmetrische Reflektorteile 13, 14 besitzenden Leuchtenkörper 12 umgibt.

Der Leuchtenkörper 12 verfügt über einen kreisrunden Rahmen 15, welcher von einem Bügel 16 überbrückt ist. Von dem nur teilweise dargestellten Bügel 16 sind lediglich dessen Bügelsteg 17 und dessen einer Bügelschenkel 18 in Fig. 1 dargestellt. Jeder Bügelschenkel 18 ist mittels einer Befestigungsstelle 19 mit dem Rahmen 15 verbunden.

Der Rahmen 15 weist einen Flansch 20 auf, der sich an der Außenfläche 21 eines Deckenpaneels 22 abstützt, dessen Innenfläche (Hinterschnittläche) die Bezugsziffer 23 trägt.

Mittels einer Halteaussparung 24 des Rahmens 15 und einer Durchstecklasche 25 des Bügelschenkels 18 ist eine Schraube 26 entlang ihrer Längsmittelachse L unverschieblich gehalten und überdies um ihre Längsmittelachse L drehbar gelagert.

Die Axialsicherung der Schraube 26 erfolgt dadurch, daß deren Schraubenkopf 27 sich an einem Anschlag 28 des Rahmens 15 abstützt, während am oberen Ende des Gewindeschaftes G, dessen Außengewinde mit 29 bezeichnet ist, eine Gewindemutter 30 zur Axialsicherung der Schraube 26 vorgesehen ist. Anstelle der Gewindemutter 30 könnte auch ein Seegerring, ein Splint oder eine Kunststoffkappe verwendet werden.

Zu ihrer Montage wird die Schraube 26 mit dem vorderen freien Ende 31 ihres Gewindeschaftes G voran vor Montage des Leuchtenkörpers 12 etwa in Radialrichtung r zunächst durch die Halteaussparung 24 hindurch und sodann durch die Durchstecklasche 25 geführt und dort mittels der Gewindemutter 30 gesichert.

Bevor das freie Ende 31 des Gewindeschaftes G durch die Durchstecklasche 25 hindurchgeführt wird, werden zunächst die beiden Drehriegel D mit ihren glatten Lagerlöchern 33 und zugleich der zentrale Wicklungsbereich 35 einer Schenkelfeder 39 auf den Gewindeschaft G aufgesteckt.

Die Lagerlöcher 33 sind in Gabelschenkel 34 der Drehriegel D eingeformt. Die Drehriegel D bestehen zweckmäßig aus Kunststoffspritzguß.

In einem Flügel 32 eines Drehriegels D ist in einer winkelförmigen Einlegeöffnung 36 ein Federbauteil F, und zwar eine Blattfeder gehalten, welche einen freien geraden Federschenkel S besitzt. Der Federschenkel S schließt mit der Mantellinie M des Gewindeschaftes G einen spitzen Winkel a ein, dessen Winkelöffnung O in die axiale Zustellrichtung Z der Drehriegel D weist.

Die Funktion der gezeigten Einbauhalterung 11 ist folgende:

Vor dem Einsetzen der Deckeneinbauleuchte 10 durch die Einbauöffnung 37 des Deckenpaneels 22 hindurch werden die beiden Drehriegel D entgegen der Rückstellkraft der beiden geraden Federenden 38 der Schenkelfeder 39 mit den Fingern einer Hand in Richtung der Pfeile u so weit nach innen geschwenkt, daß die Einbauhalterung 11 durch die Einbauöffnung 37 hindurch in den Deckenhohlraum H eingesetzt werden kann. Bei dieser Maßnahme ist der Leuchtenkörper 12 noch nicht an der Einbauhalterung 11 befestigt. In dieser Montagestellung befinden sich die Drehriegel D zunächst noch in ihrer Entriegelungsstellung.

Sodann werden beide Drehriegel D des Drehriegelpaares P losgelassen, so daß die beiden Federenden 38 ihre zugehörigen Drehriegel D entsprechend den Pfeilen v in ihre Verriegelungsstellung (Fig. 1 und 3) versetzen.

Sodann übergreifen die Finger der Bedienungshand das Drehriegelpaar P oberseitig und ziehen dieses entlang der Zustellrichtung Z so weit nach unten, bis die Riegelfläche 40 eines jeden Flügels 32 auf der Innenfläche 23 des Paneels 22 aufliegt. Diese ungehinderte Zustellbewegung in axialer Zustellrichtung Z ist möglich, weil das Federbauteil F mit seinem Federschenkel S eine federnde Klinke eines linearen Formrichtgesperres bildet. Der Federschenkel S verhindert also zugleich eine axiale Öffnungsbewegung der Drehriegel D in Öffnungsrichtung A.

Soll eine Öffnungsbewegung der Drehriegel D in Richtung A bewirkt werden, so kann dies nur dann geschehen, wenn die Schraube 26 in entsprechender Drehrichtung um ihre Längsmittelachse L verdreht wird. Hierbei übernimmt der Federschenkel S die Funktion einer Gewindemutter wie bei einem Gewindetrieb und nimmt dabei beide Drehriegel D mit, zumal zwischen beiden Drehriegeln D ein Formschluß bezüglich beider axialer Richtungen Z und A herrscht, da die Gabelschenkel 34 radial ineinandergreifen.

Gemäß der in den Fig. 1 und 3 gezeigten Zustellposition sind die beiden Drehriegel D gegen ein Zurückschwenken in Richtung der Pfeile u gesperrt, da über einen der axialen Zustellposition benachbarten Axialbereich zwei axiale Führungsflächen 41 vorhanden sind. Diese axialen Führungsflächen 41 erstrecken sich nur über eine axiale Teilhöhe des Gewindeschaftes G. Die axiale Teilhöhe berücksichtigt unterschiedliche Dicken gängiger Deckenpaneele 22.

Die axialen Führungsflächen 41 sind von Führungsfortsätzen 46 gebildet, die oberseitig am Rahmen 15 befestigt sind.

Fig. 4 zeigt, daß die freie kurze Randkante 42 des Federschenkels S eine an die Außenkontur des Gewindschaftes G angepaßte V-förmige Aussparung 43 aufweist, deren Innenkanten 44 sich im Gewindeeingriff mit den Gewindegängen 45 des Gewindeschaftes G befinden.

Es hat sich als vorteilhaft herausgestellt, das Außengewinde 29 holz- oder blechschneidschraubenartig auszubilden.

Die Verwendung der Einbauhalterung 11 ist nicht auf runde Einbauleuchten beschränkt, sondern ebenfalls bei Deckenleuchten von z.B. rechteckiger bzw. quadratischer Grundform möglich.

## Patentansprüche

1. Einbauleuchte (10), die zur Aufnahme in Hohlräume, insbesondere in Hohlräume (H) von Gebäudedecken (22), bestimmt ist, mit einer einen Leuchtenkörper (12) tragenden Einbauhalterung (11), die mindestens einen Drehriegel (D) aufweist, welcher aus einer das Einsetzen der Leuchte (10) in den Hohlraum (H) gestattenden inneren Entriegelungsstellung in eine eine Hinterschnittfläche (23) des Hohlraums (H) übergreifende äußere Verriegelungsstellung ausschwenkbar ist, wobei der Drehlagerbereich (33) des Drehriegels (D) einen ein Außengewinde (29) tragenden, um seine Längsachse (L) drehgelagerten, in Axialrichtung (A, Z) festgelegten Gewindeschaft (G) umgreift und in Axialrichtung (A, Z) auf dem Gewindeschaft (G) beweglich ist, und wobei der Drehriegel (D) ein in das Außengewinde (29) eingreifendes, den Drehriegel (D) in mindestens einer axialen Verstellrichtung (A) lösbar arretierendes Federbauteil (F) trägt, welches eine Klinke eines den Drehriegel (D) entgegen seiner axialen Zustellrichtung (Z) sperrenden linearen Formrichtgesperres bildet,
**dadurch gekennzeichnet, daß** der Drehriegel (D) über einen von seiner axialen Zustellposition entfernten Axialbereich in seine Verriegelungsstellung schwenkbar und über einen der axialen Zustellposition benachbarten Axialbereich von mindestens einer sich parallel zum Gewindeschaft (G) erstreckenden axialen Führungsfläche (41) in seiner Verriegelungsstellung gehalten ist.

2. Einbauleuchte nach Anspruch 1, **dadurch gekennzeichnet, daß** der Drehriegel (D) entgegen Federrückstellkraft in seine Entriegelungsstellung schwenkbar ist.

3. Einbauleuchte nach Anspruch 1 oder nach Anspruch 2, **dadurch gekennzeichnet, daß** der Drehlagerbereich (33) des Drehriegels (D) zwei etwa gabelförmig zueinander angeordnete axial voneinander distanzierte Drehlagerstellen (34) bildet.

4. Einbauleuchte nach einem der Ansprüche 1 bis 3, **gekennzeichnet durch** ein etwa nach Art von Schmetterlingsflügeln (bei 32) auf demselben Gewindeschaft (G) angeordnetes, zwei einzelne Drehriegel (D) aufweisendes Drehriegelpaar (P).

5. Einbauleuchte nach Anspruch 4, **dadurch gekennzeichnet, daß** beide Drehriegel (D) unabhängig voneinander schwenkbar sind.

6. Einbauleuchte nach Anspruch 4 oder nach Anspruch 5, **dadurch gekennzeichnet, daß** nur ein Drehriegel (D) des Drehriegelpaares (P) ein Federbauteil (F) trägt.

7. Einbauleuchte nach einem der Ansprüche 4 bis 6 **gekennzeichnet durch** eine mit ihrem zentralen Wicklungsbereich (35) gleitbar auf dem Gewindeschaft (G) angeordnete Schenkelfeder (39), deren beide Federenden (38) jeweils einen Drehriegel (D) des Drehriegelpaares (P) in Richtung (v) Verriegelungsstellung rückstellbelasten.

8. Einbauleuchte nach einem der Ansprüche 4 bis 7, **dadurch gekennzeichnet, daß** zwei im Parallelabstand zum Gewindeschaft (G) angeordnete axiale Führungsflächen (41) zur Führung der beiden Drehriegel (D) in ihrer Verriegelungsstellung vorgesehen sind.

9. Einbauleuchte nach einem der Ansprüche 1 bis 8, **dadurch gekennzeichnet, daß** die axiale Länge der der axialen Zustellposition benachbarten axialen Führungsfläche (41) die Dickenunterschiede gängiger Deckenpaneele berücksichtigt.

## Claims

1. Flush-fitting light (10) which is intended to be received in cavities, particularly in cavities (H) in the ceilings (22) of buildings, said light having a flush-fitting mounting arrangement (11) which carries a light body (12) and has at least one rotating bolt (D) which can be pivoted out of an inner unlocking position permitting the insertion of the light (10) in the cavity (H), and into an outer locking position engaging over an undercut surface (23) of said cavity (H), wherein the pivot bearing region (33) of the rotating bolt (D) engages round a threaded shaft (G) which carries an external thread (29), is mounted for rotation about its longitudinal axis (L) and is fixed in position in the axial direction (A, Z), and said pivot bearing region is movable on the threaded shaft (G) in said axial direction (A, Z), and wherein the rotating bolt (D) carries a spring component (F) which arrests the rotating bolt (D) in a releasable manner in at least one axial adjusting direction (A) and which forms a pawl of a linear, moulded aligning ratchet mechanism which blocks said rotating bolt (D) against its axial closing-up direction (Z), **characterised in that**
the rotating bolt (D) can be pivoted, via an axial region remote from its axial closing-up position, into its locking position, and is held in said locking position, via an axial region adjacent to the axial closing-up position, by at least one axial guide surface (41) extending parallel to the threaded shaft (G).

2. Flush-fitting light according to claim 1, **characterised in that** the rotating bolt (D) can be pivoted into its unlocking position against a resilient restoring force.

3. Flush-fitting light according to claim 1 or claim 2, **characterised in that** the pivot bearing region (33) of the rotating bolt (D) forms two pivot bearing points (34) which are disposed in an approximately fork-shaped manner in relation to one another and are distanced from one another axially.

4. Flush-fitting light according to one of claims 1 to 3, **characterised by** a pair (P) of rotating bolts which is disposed on the same threaded shaft (G), approximately after the fashion of butterfly wings (at 32), and has two individual rotating bolts (D).

5. Flush-fitting light according to claim 4, **characterised in that** the two rotating bolts (D) can be pivoted independently of one another.

6. Flush-fitting light according to claim 4 or claim 5, **characterised in that** only one rotating bolt (D) of the pair (P) of rotating bolts carries a spring component (F).

7. Flush-fitting light according to one of claims 4 to 6, **characterised by** a leg spring (39) which is disposed so as to be slidable on the threaded shaft (G) with its central coil region (35) and whose two spring ends (38) each load a rotating bolt (D) of the pair (P) of rotating bolts in the direction (v) of the locking position in a restoring manner.

8. Flush-fitting light according to one of claims 4 to 7, **characterised in that** two axial guide surfaces (41), which are disposed at a parallel distance from the threaded shaft (G), are provided for guiding the two rotating bolts (D) in their locking position.

9. Flush-fitting light according to one of claims 1 to 8, **characterised in that** the axial length of the axial guide surface (41) adjacent to the axial closing-up position allows for the differences in thickness of current ceiling panels.

## Revendications

1. Luminaire à encastrer (10), conçu pour être logé dans des espaces creux, en particulier dans des espaces creux (H) de plafonds de bâtiment (22), avec une fixation d'encastrement (11) portant un corps de luminaire (12), fixation présentant au moins un verrou rotatif (D) qui est susceptible d'être sorti par pivotement, d'une position de déverrouillage intérieure, permettant l'insertion du luminaire (10) dans l'espace creux (H), en une position de verrouillage extérieur, entourant une surface à contre-dépouille (23) de l'espace creux (H), la zone de palier de rotation (33) du verrou rotatif (D) entourant une tige filetée (G), fixée en direction axiale (A, Z), montée à rotation autour de son axe longitudinal (L), portant un filetage extérieur (29), et mobile en direction axiale (A, Z) sur la tige filetée (G), et le verrou tournant (D) portant un composant élastique (F) bloquant de façon désolidarisable, en au moins une direction de réglage (A), le verrou tournant (D) mis en prise dans le filetage extérieur (29), le composant élastique formant un cliquet d'un mécanisme à encliquetage par ajustement de forme linéaire, bloquant le verrou tournant (D) à l'encontre de sa direction de fermeture axiale (Z), **caractérisé en ce que** le verrou tournant (D) est maintenu de façon à pouvoir pivoter à sa position de verrouillage, sur une plage axiale éloignée de sa position de fermeture axiale, et est maintenu à sa position de verrouillage, par l'intermédiaire d'une zone axiale, voisine de la position axiale de fermeture, d'au moins une face de guidage (41) axiale, s'étendant parallèlement à la tige filetée (G).

2. Luminaire à encastrer selon la revendication 1, **caractérisé en ce que** le verrou tournant (D) est susceptible de pivoter à sa position de déverrouillage à l'encontre de la force élastique de rappel.

3. Luminaire à encastrer selon la revendication 1 ou selon la revendication 2, **caractérisé en ce que** la zone de palier de rotation (33) du verrou tournant (D) forme deux points de palier rotatif (34), disposés l'un par rapport à l'autre à peu près en forme de fourche et espacés axialement l'un de l'autre.

4. Luminaire à encastrer selon l'une des revendications 1 à 3, **caractérisé par** une paire de verrous tournants (P) présentant deux verrous tournants (D) individuels, disposés à la façon d'ailes de papillon (en 32) sur la même tige filetée (G).

5. Luminaire à encastrer selon la revendication 4, **caractérisé en ce que** les deux verrous tournants (D) sont susceptibles de pivoter indépendamment l'un de l'autre.

6. Luminaire à encastrer selon la revendication 4 ou selon la revendication 5, **caractérisé en ce qu'**un seul verrou tournant (D) de la paire de verrous tournants (P) porte un composant élastique (F).

7. Luminaire à encastrer selon l'une des revendications 4 à 6, **caractérisé par** un ressort à branche (39), disposé, sur la tige filetée (G), d'une façon permettant de glisser par sa zone d'enroulement (35) centrale, ressort dont les deux extrémités de ressort (38) chargent, dans le sens d'un rappel dans la direction (v) de la position de verrouillage, chaque fois un verrou tournant (D) de la paire de verrous tournants (P).

8. Luminaire à encastrer selon l'une des revendications 4 à 7, **caractérisé en ce que** deux faces de guidage (41) axiales, disposées suivant un espacement parallèle par rapport à la tige filetée (G), sont prévues pour assurer le guidage des deux verrous tournant (D) à leur position de verrouillage.

9. Luminaire à encastrer selon l'une des revendications 1 à 8, **caractérisé en ce que** la longueur axiale de la face de guidage (41) axiale, voisine de la position de fermeture axiale, prend en compte les différences d'épaisseur des panneaux de plafond usuels.
